# EUROPÄISCHE PATENTSCHRIFT

(11) **EP 0 140 354 B1**
(45) Veröffentlichungstag und Bekanntmachung des Hinweises auf die Patenterteilung: **06.04.1988**
(21) Anmeldenummer: 84112945.5
(22) Anmeldetag: 26.10.1984
(51) Int. Cl.: E01C 13/00

(54) **Bodenbelag für Tennisplätze u. dgl.**
Surfacing for tennis courts
Revêtement de sol pour courts de tennis

(30) Priorität: 02.11.1983 DE 3339553
(43) Veröffentlichungstag der Anmeldung: 08.05.1985
(73) Patentinhaber: Kempe, Walter, D-6053 Obertshausen (DE); Forbo Sportflor AG, 8193 Eglisau (CH)
(72) Erfinder: Kempe, Walter, D-6053 Obertshausen (DE)
(74) Vertreter: Knoblauch, Ulrich, Dr.-Ing.

(56) Entgegenhaltungen:
- CH-A- 467 087
- CH-A- 513 310
- DE-A- 1 943 126
- DE-A- 2 520 550
- DE-A- 2 754 149
- DE-A- 2 825 956
- DE-A- 2 946 242
- DE-A- 3 148 561
- FR-A- 2 108 754
- FR-A- 2 480 817
- FR-A- 2 500 025
- GB-A- 1 418 458
- NL-C- 94 755
- PLASTI CONSTRUCTION, BAUEN MIT KUNSTSTOFFEN, Heft 4, Nr. 5, 1974, Seiten 285-296, München, DE; "Schlussbeläge aus und mit Kunststoffen für Sport- und Spielflächen"

## Beschreibung

Die Erfindung bezieht sich auf einen Bodenbelag für Tennisplätze aus Bahnmaterial, das an seiner Oberseite Vorsprünge trägt.

Bei einem bekannten Bodenbelag dieser Art (DE-A-25 20 550) werden auf einem Korngerüst eine erste Bahn aus Stoffen wie Polyäthylen und auf diese eine zweite Bahn aus Stoffen wie Polyvinylchlorid aufgelegt. Auf diese obere Bahn werden Berauhungselemente aus termoplastischen oder kalt aushärtenden Kunststoffen mittels eines Schweiß- oder Klebeprozesses aufgedrückt. Die Herstellung solcher Bodenbeläge ist sehr mühsam, da die die Vorsprünge bildenden Körperchen erst an Ort und Stelle aufgebracht werden können. Außerdem ist es schwierig, eine gleichmäßige Beschichtung des Bodens mit diesen Körnern zu erreichen. Die Oberflächeneigenschaften dieses Bodenbelages hängen daher in erheblichem Maße vom handwerklichen Können der Arbeiter ab, welche den Belag herstellen.

Es ist ferner ein Bodenbelag bekannt, bei dem eine Kunststoff-Basisschicht aus durch Polyurethan gebundenem Kautschukgranulat besteht, wobei das Granulat an der Oberseite Vorsprünge bildet. Auf diese Basisschicht werden als Verschleiß- und Gleitschicht lose Kautschukgranulatkörnchen aufgestreut, die von den Vorsprüngen gehalten werden, so daß sich, wie auf einem Sandplatz, die Möglichkeit ergibt, bremsend zu rutschen. Muskeln, Sehnen und Knochengerüst des Tennisspielers werden weniger beansprucht als auf einem Hartplatz oder auf einem Teppichboden. Hierfür gelten ähnliche Nachteile wie für den zuvor beschriebenen Bodenbelag.

Der Erfindung liegt die Aufgabe zugrunde, einen Bodenbelag der eingangs beschriebenen Art anzugeben, der über die gesamte Fläche gleichmäßig ausgebildet ist, auch von ungeübtem Personal verlegt werden kann und dem Tennisspieler beim Starten eine bessere Abstützung und beim Bremsen ein besseres Rutschen ermöglicht.

Diese Aufgabe wird erfindungsgemäß dadurch gelöst, daß das Bahnmaterial ein vorgefertigtes Flächenmaterial aus elastischem Kunststoff ist, daß die Vorsprünge mit dem Bahnmaterial gefertigt sind, zumindest annähernd ein regelmäßig wiederkehrendes Muster bilden und jeweils zum Netz hin geneigt sind, und daß die Bahnlängsrichtung in Längsrichtung des Tennisplatzes verläuft.

Infolge der Vorfertigung bereitet es keine Schwierigkeiten, die Vorsprünge so auszugestalten, daß sie an allen Stellen des fertigen Platzes die gleichen Gleiteigenschaften ergeben. Die Vorsprünge werden bei der Herstellung des Bahnmaterials beispielsweise mit Hilfe von Prägewalzen geformt. Da die Vorsprünge einstückig mit dem Bahnmaterial ausgebildet sind, sind sie sehr fest mit dem Bahnmaterial verbunden. Dies ergibt eine hohe Belastbarkeit und Lebensdauer. Auch die Elastizitätseigenschaften des Bodenbelags sind über den gesamten Tennisplatz gleich. Hinzu kommt, daß das Bahnmaterial ohne Schwierigkeiten von ungelernten Handwerkern verlegt werden kann. Das Bahnmaterial läßt sich in Rollen anliefern und großflächig verlegen, so daß die Verlegungszeit kurz ist. Insgesamt läßt sich ein solcher Bodenbelag preisgünstiger als bisher verlegen. Die einseitig gleichsinnige Neigung der Vorsprünge führt zu unterschiedlichen Eigenschaften in Abhängigkeit von der Belastungsrichtung. Da die Vorsprünge zum Netz hin geneigt sind, ergibt sich eine sichere Abstützung beim Starten zum Netz hin, gleichzeitig aber das gewünschte Rutschen in Richtung auf das Netz.

Insbesondere können die Bahnen eine Breite von 200 bis 210 cm haben. Ein normaler Tennisplatz läßt sich auf diese Weise mit einer kleinen Zahl von noch handhabbaren Rollen auslegen. Da die Bahnlängsrichtung in Längsrichtung des Tennisplatzes verläuft, reicht eine Bahnenlänge von etwa 19 m über den halben Platz.

Günstig ist es ferner, wenn benachbarte Bahnen längs ihren aneinandergrenzenden Rändern miteinander verschweißt sind. Dies kann insbesondere durch Kaltverschweißung mit einem dem Bahnmaterial angepaßten ZweiKomponenten-Kunststoff erfolgen.

Mit besonderem Vorteil ist das Bahnmaterial lose auf einem festen Untergrund verlegt. Gewicht und Material der Basisschicht machen es in der Praxis unnötig, eine zusätzliche Verklebung vorzunehmen.

Dies gilt auch deshalb, weil wegen der Gleitschicht keine übermäßig großen Kräfte in Richtung des Bodenbelages auftreten.

Allerdings empfiehlt es sich in manchen Fällen, daß das Flächenmaterial durch in den Untergrund geschossene Nägel oder Klammern oder durch Schrauben, die in in den Untergrund eingesetzte Dübel greifen, in seiner Lage gesichert ist. Auf diese Weise wird das Bahnmaterial immer glatt oder sogar gespannt gehalten.

Mit besonderem Vorteil weist das Bahnmaterial eine textile Verstärkungseinlage auf. Da die Elastizität zum Teil durch die Profilierungen an der Unterseite beeinflußt werden kann, erlaubt es die Verstärkungseinlage, die Basisschicht noch dünner und daher materialsparender auszuführen.

Insbesondere ist die textile Verstärkungseinlage ein Gewebe aus Polyäthylen-Spinnfaserzwirn. Es genügt ein verhältnismäßig grobmaschiges Netz.

Hierbei sollte sich die textile Verstärkungseinlage in der unteren Hälfte des Bahnmaterials befinden, damit die elastische Verformung der oberen Vorsprünge nicht beeinträchtigt wird.

Das Bahnmaterial kann im wesentlichen aus einem Polyester bestehen, insbesondere wenn eine Verstärkungseinlage benutzt wird. Man kann es aber auch im wesentlichen aus geschäumtem Polyvinylchlorid bestehen lassen. Es kommen noch weitere Kunststoffe in Betracht, z. B. Polyurethan.

Mit besonderem Vorteil hat das Bahnmaterial eine Härte von 60 bis 65 Shore. Die Vorfertigung des Bahnmaterials macht es möglich, eine solche Härte gleichzeitig mit der gewünschten Elastizität vorzusehen. Die größere Härte wiederum erlaubt es, den Vorsprüngen eine höhere Lebensdauer zu geben.

Das Bahnmaterial hat vorzugsweise eine Gesamtdicke von weniger als 12 mm, vorzugsweise 8 bis 10 mm. Entsprechend gering ist der Materialaufwand. Trotzdem läßt sich infolge der Vorfertigung eine ausreichende Festigkeit und Elastizität vorsehen.

Die Vorsprünge an der Oberseite haben zweckmäßigerweise eine Höhe von 2 bis 3 mm.

Mit besonderem Vorteil stehen die Vorsprünge ringsum frei. Insbesondere können sie Abstände von 3 bis 4 mm voneinander haben, damit Teilchen einer Gleitschicht in ausreichendem Maß zwischen die Vorsprünge greifen können.

Bei einer bevorzugten Ausführungsform sind 7 bis 10 Vorsprünge pro cm² vorgesehen.

Vorzugsweise verjüngen sich die Vorsprünge nach oben, wodurch sich die Gleiteigenschaften verbessern.

In manchen Fällen ist es empfehlenswert, wenn Vorsprünge unterschiedlicher Größe nebeneinander angeordnet sind. Auf diese Weise läßt sich jede gewünschte Oberflächeneigenschaft des Bodenbelages erzielen.

Die Profilierungen an der Unterseite sollten zweckmäßigerweise eine Höhe von etwa 1,5 mm haben. Dies führt zu einer ausreichend hohen Elastizität.

Insbesondere können die Profilierungen zur Bildung von Luftkissen nach dem Verlegen Vertiefungen mit ringsum geschlossenen Rändern aufweisen. Diese Luftkissen führen zu einer besonders hohen Maß an Elastizität.

Des weiteren kann dafür gesorgt sein, daß das Bahnmaterial perforiert ist und die Perforierungen in zwischen den Profilierungen verbleibenden untereinander verbindenen Vertiefungen münden. Das Bahnmaterial läßt sich dann auch auf Außenplätzen oder in Hallen mit Schiebedach anwenden. Wasser fließt durch die Perforierungen rasch in eine entsprechende Drainage ab.

Die Gleitschicht braucht nicht aus Kautschukgranulat bestehen. Statt dessen kann auch das auf Freiplätzen übliche Ziegelmehl oder geflammter Quarzsand benutzt werden. Besonders empfehlenswert ist eine Gleitschicht aus einem silikonhaltigen, flüssig aufgetragenem Material, das beispielsweise aufgesprüht wird. Hiermit enfällt das häufige Glätten (Abziehen) einer aufgestreuten Gleitschicht.

Die Erfindung wird nachstehend anhand in der Zeichnung dargestellter, bevorzugter Ausführungsbeispiele näher erläutert. Es zeigen:
Fig. 1 schematisch die Draufsicht auf einen Tennisplatz,
Fig. 2 einen Längsschnitt durch den Boden des Platzes in Höhe des Netzes,
Fig. 3 eine Draufsicht auf den Bodenbelag der Fig. 2,
Fig. 4 eine Unteransicht des Bodenbelags der Fig. 2,
Fig. 5 in vergrößerter Darstellung eine abgewandelte Form der Oberseite des Bodenbelages im Längsschnitt,
Fig. 6 eine Drauftsicht auf eine dritte Ausführungsform des Bodenbelages,
Fig. 7 eine Draufschicht auf eine vierte Ausführungsform des Bodenbelagen,
Fig. 8 eine Unteransicht auf einen abgewandelten Bodenbelag.

In Fig. 1 ist ein Tennisplatz 1 mit seinem Netz 2 veranschaulicht. Der Bodenbelag dieses Platzes besteht aus acht Bahnen 3, 4, 5 und 6 sowie 3a, 4a, 5a und 6a, die je eine Breite b = 2,10 m und eine Länge 1 = 19 m aufweisen. Die Bahnen werden jeweils in Rollen angeliefert und auf einem vorbereiten festen Boden 7 verlegt. Ein Verkleben dieser Bahnen auf dem Boden 7 ist in der Regel nicht erforderlich.

Fig. 2 zeigt einen Längsschnitt durch die Bahnen 3 und 4. Diese haben eine Gesamthöhe h = 10 mm, weisen an der Oberseite 2 bis 3 mm hohe ringsum freie Vorsprünge 8 auf und besitzen an der Unterseite 1,5 mm tiefe Profilierungen 9, durch welche sich ringsum Beschlossene Vertiefungen 10 ergeben. Diese Vertiefungen stellen im verlegten Zustand Luftkissen dar, welche die Elastizität erhöhen. Nahe den Vertiefungen verläuft in den Bahnen ein textiles Gewebe oder Netz, das als Verstärkungseinlage 11 dient. Das Bahnmaterial besteht aus Polyester oder geschäumtem Polyvinylchlorid. Die Vorsprünge B und Profilierungen 9 sind während der Herstellung der Kunststoffbahnen durch Prägewalzen erzeugt worden. Sie können auch nachträglich durch Prägewalzen angebracht worden sein. Das Bahnenmaterial weist auch eine gewisse Eigenelastizität auf.

Zwischen den Rändern benachbarter Bahnen ist eine Naht 13 vorgesehen, die die beiden Bahnen zusammenhält. Diese kann nach dem Verlegen mittels eines pistolenartigen Werkzeugs, das zwei Kunststoff-Komponenten in den Spalt zwischen den Rändern einführt, erzeugt werden. Zur Lagesicherung sind Nägel 14 mittels eines Nagelschußapparates durch den Bodenbelag 1 in den Untergrund eingebracht. Dies geschieht vorzugsweise an den Rändern des Spielfelds. Als Gleitschicht 17 dient ein silikonhaltiges Material, das im flüssigen Zustand aufgetragen, insbesondere aufgesprüht worden ist und nun der Oberfläche der Vorsprünge 8 eine bessere Gleitfähigkeit verleiht.

Fig. 3 zeigt, daß die ringsum freien Vorsprünge 8 die gleiche Größe haben und regelmäßig über die Oberfläche der Bahn verteilt sind. Der gegenzeitige Abstand liegt zwischen 3 und 4 mm, so daß pro cm² acht Vorsprünge mit einem Durchmesser von etwa 1,5 mm vorhanden sind.

Die in Fig. 4 veranschaulichte Unterseite der Bahnen der Fig. 2 läßt erkennen, daß die Vertiefungen 10 zwischen den Profilierungen 9 ringsum Beschlossen sind. Die Vertiefungen sind quadratisch, können aber auch beliebige andere Umrisse haben.

Bei der in Fig. 5 veranschaulichten Variante einer Materialbahn 103 sind die ringsum freien Vorsprünge 108 gleichsinnig schräggestellt. Ihre Mittelachsen weisen daher auf das Netz 2. Die entsprechenden Vorsprünge bei einer auf der anderen Seite des Netzes liegenden Bahn sind entgegengesetzt geneigt. Die einzelnen Vorsprünge 108 verjüngen sich nach oben, so daß sie fest mit der übrigen Materialbahn verbunden sind. Der Raum 115 zwischen den Vorsprungen 108 ist mit Teilchen 116 gefüllt, welche eine Gleitschicht 117 bilden. Diese Teilchen können ebenfalls aus dem Granulat eines elastischen Kunststoffs bestehen.

Wenn der Tennisspieler sich zum Start auf der Gleitschicht 117 abstützt, findet sein Schuh einen festen Halt an den Vorsprüngen 108. Wenn dagegen mit dem Schuh in Richtung auf das Netz 2 gebremst wird, rutschen Teilchen 116 über die Vorsprünge 108 hinweg, so daß sich ein sanftes Abbremsen ergibt.

Außerdem ist die Bahn 103 mit Perforierungen 118 versehen, durch die Wasser nach unten ablaufen und durch eine Drainage abgeführt werden kann.

Bei der Ausführungsform nach Fig. 6 ist die Oberseite einer Bahn 203 mit rippenförmigen Vorsprüngen 208 versehen. Die rippenförmigen Vorsprünge kreuzen sich, so daß geschlossene Zwischenräume 215 verbleiben, welche die Teilchen der Gleitschicht aufnehmen.

Fig. 7 zeigt die Draufsicht auf eine weitere Materialbahn 303. Bei ihr wechseln kleinere Vorsprünge 308 mit größeren Vorsprüngen 308a ab.

Fig. 8 zeigt die Unterseite einer Materialbahn 103, bei der die Profilierungen 109 einzelne Vorsprünge bilden, also die Vertiefungen 110 untereinander verbunden sind. Die Perforierungen 118 münden in diese Vertiefungen 110, so daß das Wasser zu einem Abfluß hin ablaufen kann.

Die Farbe der Bahnen ist vorzugsweise grün oder ziegelrot. Zur Einfärbung der weißen Feldlinien sollte eine molekulare Farbstoffbindung möglich sein.

Der Bodenbelag eignet sich nicht nur für Tennisplätze sondern auch für Squash-Plätze und ähnliche Sportstätten.

## Patentansprüche

1. Bodenbelag für Tennisplätze aus Bahnmaterial, das an seiner Oberseite Vorsprünge, trägt dadurch gekennzeichnet, daß das Bahnmaterial ein vorgefertigtes Flächenmaterial aus elastischem Kunststoff ist, daß die Vorsprünge mit dem Bahnmaterial (8; 108; 208; 308; 308a) gefertigt sind, zumindest annähernd ein regelmäßig wiederkehrendes Muster bilden und jeweils zum Netz (2) hin geneigt sind, und daß die Bahnlängsrichtung in Längsrichtung des Tennisplatzes (1) verläuft.

2. Bodenbelag nach Anspruch 1, dadurch gekennzeichnet, daß die Bahnen (3 bis 6, 3a bis 6a) eine Breite von etwa 200 bis 210 cm haben.

3. Bodenbelag nach Anspruch 1 oder 2, dadurch gekennzeichnet, daß benachbarte Bahnen (3, 4) längs ihren aneinandergrenzenden Rändern miteinander verschweißt sind.

4. Bodenbelag nach einem der Ansprüche 1 bis 3, dadurch gekennzeichnet, daß das Bahnmaterial (3 bis 6, 3a bis 6a; 103; 203; 303) lose auf einem festen Untergrund verlegt ist.

5. Bodenbelag nach einem der Ansprüche 1 bis 4, dadurch gekennzeichnet, daß das Bahnmaterial (3, 4) durch in den Untergrund geschossene Nägel (14) oder Klammern in seiner Lage gesichert ist.

6. Bodenbelag nach einem der Ansprüche 1 bis 4, dadurch gekennzeichnet, daß das Bahnmaterial durch Schrauben, die in in den Untergrund eingesetzte Dübel greifen, in seiner Lage gesichert sind.

7. Bodenbelag nach einem der Ansprüche 1 bis 6, dadurch gekennzeichnet, daß das Bahnmaterial eine textile Verstärkungseinlage (11) aufweist.

8. Bodenbelag nach Anspruch 7, dadurch gekennzeichnet, daß die textile Verstärkungseinlage (11) ein Gewebe aus Polyäthylen-Spinnfaserzwirn ist.

9. Bodenbelag nach Anspruch 7 oder 8, dadurch gekennzeichnet, daß sich die textile Verstärkungseinlage (11) in der unteren Hälfte des Flächenmaterials befindet.

10. Bodenbelag nach einem der Ansprüche 1 bis 9, dadurch gekennzeichnet, daß das Bahnmaterial im wesentlichen aus einem Polyester besteht.

11. Bodenbelag nach einem der Ansprüche 1 bis 9, dadurch gekennzeichnet, daß das Bahnnmaterial im wesentlichen aus geschäumtem Polyvinylchlorid besteht.

12. Bodenbelag nach einem der Ansprüche 1 bis 11, dadurch gekennzeichnet, daß das Bahnmaterial (3 bis 6, 3a bis 6a; 103; 203; 303) eine Härte von 60 bis 65 Shore hat.

13. Bodenbelag nach einem der Ansprüche 1 bis 12, dadurch gekennzeichnet, daß das Bahnmaterial (3 bis 6, 3a bis 6a; 103; 203; 303) eine Gesamtdicke von weniger als 12 mm, vorzugsweise 8 bis 10 mm, hat.

14. Bodenbelag nach einem der Ansprüche 1 bis 13, dadurch gekennzeichnet, daß die Vorsprünge (8; 108; 208; 308; 308a) an der Oberseite eine Höhe von 2 bis 3 mm haben.

15. Bodenbelag nach einem der Ansprüche 1 bis 14, dadurch gekennzeichnet, daß die Vorsprünge (8; 108) Abstände von 3 bis 4 mm voneinander haben.

16. Bodenbelag nach einem der Ansprüche 1 bis 15, dadurch gekennzeichnet, daß 7 bis 10 Vorsprünge (8; 108) pro cm² vorgesehen sind.

17. Bodenbelag nach einem der Ansprüche 1 bis 16, dadurch gekennzeichnet, daß die Vorsprünge (108) sich nach oben verjüngen.

18. Bodenbelag nach einem der Ansprüche 1 bis 17, dadurch gekennzeichnet, daß Vorsprünge (308, 308a) unterschiedlicher Größe nebeneinander angeordnet sind.

19. Bodenbelag nach einem der Ansprüche 1 bis 18, dadurch gekennzeichnet, daß Profilierungen (9; 109) an der Unterseite mit einer Höhe von etwa 1,5 mm vorgesehen sind.

20. Bodenbelag nach Anspruch 19, dadurch gekennzeichnet, daß die Profilierungen (9) zur Bildung von Luftkissen nach dem Verlegen Vertiefungen (10) mit ringsum geschlossenen Rändern aufweisen.

21. Bodenbelag nach einem der Ansprüche 1 bis 20, dadurch gekennzeichnet, daß das Flächenmaterial (103) perforiert ist und die Perforierungen in zwischen den Profilierungen (109) verbleibenden, untereinander verbundenen Vertiefungen (110) münden.

22. Bodenbelag nach einem der Ansprüche 1 bis 21, dadurch gekennzeichnet, daß seine Oberseite mit aufgestreutem, losem Kautschukgranulat (116) oder Ziegelmehl oder geflammtem Quarzsand versehen ist.

23. Bodenbelag nach einem der Ansprüche 1 bis 21, dadurch gekennzeichnet, daß eine Gleitschicht (17) aus einem silikonhaltigen, flüssig aufgetragenen Material vorgesehen ist.

## Claims

1. Surfacing for tennis courts consisting of a web material which has projections on its upper side, characterized in that the web material is a prefabricated sheet-like material of resilient plastic, in that the projections are produced with the web material (8; 108; 208; 308; 308a), form at least approximately a regularly repeating pattern and are in each case inclined towards the net (2), and in that the longitudinal direction of the web extends in the longitudinal direction of the tennis court (1).

2. Surfacing according to Claim 1, characterized in that the webs (3 to 6, 3a to 6a) have a width of about 200 to 210 cm.

3. Surfacing according to Claim 1 or 2, characterized in that adjacent webs (3, 4) are welded together along their adjacent edges.

4. Surfacing according to one of Claims 1 to 3, characterized in that the web material (3 to 6, 3a to 6a; 103; 203; 303) is laid loose on a solid substrate.

5. Surfacing according to one of Claims 1 to 4, characterized in that the web material (3, 4) is secured in its position by nails (14) or clamps driven into the substrate.

6. Surfacing according to one of Claims 1 to 4, characterized in that the web material is secured in its position by screws which engage in dowels inserted into the substrate.

7. Surfacing according to one of Claims 1 to 6, characterized in that the web material possesses a textile reinforcing insert (11).

8. Surfacing according to Claim 7, characterized in that the textile reinforcing insert (11) is a fabric of yarn spun from polyethylene staple fibre.

9. Surfacing according to Claim 7 or 8, characterized in that the textile reinforcing insert (11) is situated in the lower half of the sheet-like material.

10. Surfacing according to one of Claims 1 to 9, characterized in that the web material substantially consists of a polyester.

11. Surfacing according to one of Claims 1 to 9, characterized in that the web material substantially consists of foamed polyvinyl chloride.

12. Surfacing according to one of Claims 1 to 11, characterized in that the web material (3 to 6, 3a to 6a; 103; 203; 303;) has a Shore hardness of 60 to 65.

13. Surfacing according to one of Claims 1 to 12, characterized in that the web material (3 to 6, 3a to 6a; 103; 203: 303;) has a total thickness of less than 12 mm, preferably 8 to 10 mm.

14. Surfacing according to one of Claims 1 to 13, characterized in that the projections (8; 108; 208; 308; 308a;) on the upper side have a height of 2 to 3 mm.

15. Surfacing according to one of Claims 1 to 14, characterized in that the projections (8; 108) are spaced at intervals of 3 to 4 mm.

16. Surfacing according to one of Claims 1 to 15, characterized in that 7 to 10 projections (8; 108) are provided per cm².

17. Surfacing according to one of Claims 1 to 16 characterized in that the projections (108) taper upwards.

18. Surfacing according to one of Claims 1 to 17, characterized in that projections (308, 308a) of differing size are arranged next to one another.

19. Surfacing according to one of Claims 1 to 18, characterized in that profilings (9; 109) with a height of about 1.5 mm are provided on the underside.

20. Surfacing according to Claim 19, characterized in that the profilings (9) possess recesses (10) having edges which are enclosed all round in order to form air cushions after laying.

21. Surfacing according to one of Claims 1 to 20, characterized in that the sheet-like material (103) is perforated and the perforations terminate in mutually connected recesses (110) remaining between the profilings (109).

22. Surfacing according to one of Claims 1 to 21, characterized in that its upper side is provided with sprinkled loose rubber granules (116) or brick dust or flame-treated quartz sand.

23. Surfacing according to one of Claims 1 to 21, characterized in that a slip layer (17) of a silicon-containing material applied in liquid form is provided.

## Revendications

1. Revêtement de sol pour courts de tennis, constitué d'un matériau en bandes portant des protubérances à sa face supérieure, caractérisé par le fait que le matériau en bandes est un matériau superficiel préfabriqué en une matière plastique élastique; par le fait que les protubérances sont fabriquées avec le matériau en bandes (8; 108; 208; 308; 308a), forment au moins approximativement un motif se répétant régulièrement et sont à chaque fois inclinées vers le filet (2); et par le fait que le sens longitudinal des bandes s'étend dans la direction longitudinale du court de tennis (1).

2. Revêtement de sol selon la revendication 1, caractérisé par le fait que les bandes (3 à 6, 3a à 6a) ont une largeur d'environ 200 à 210 cm.

3. Revêtement de sol selon la revendication 1 ou 2, caractérisé par le fait que des bandes voisines (3,4) sont solidarisées par soudage le long de leurs bords limitrophes.

4. Revêtement de sol selon l'une des revendications 1 à 3, caractérisé par le fait que le matériau en bandes (3 à 6, 3a à 6a; 103; 203; 303) est posé avec jeu sur une structure sous-jacente ferme.

5. Revêtement de sol selon l'une des revendications 1 à 4, caractérisé par le fait que le matériau en bandes (3,4) est maintenu fermement à demeure par l'intermédiaire de pointes (14) ou d'agrafes, enfoncées dans la structure sous-jacente.

6. Revêtement de sol selon l'une des revendications 1 à 4, caractérisé par le fait que le matériau en bandes est maintenu fermement à demeure par l'intermédiaire de vis, qui pénètrent dans des chevilles insérées dans la structure sous- jacente.

7. Revêtement de sol selon l'une des revendications 1 à 6, caractérisé par le fait que le matériau en bandes présente une structure textile de renforcement intégrée (11).

8. Revêtement de sol selon la revendication 7, caractérisé par le fait que la structure textile de renforcement intégrée (11) est un tissu d'un retors de fibres de polyéthylène venus de filage.

9. Revêtement de sol selon la revendication 7 ou 8, caractérisé par le fait que la structure textile de renforcement intégrée (11) se trouve dans la moitié inférieure du matériau superficiel.

10. Revêtement de sol selon l'une des revendications 1 à 9, caractérisé par le fait que le matériau en bandes consiste pour l'essentiel en un polyester.

11. Revêtement de sol selon l'une des revendications 1 à 9, caractérisé par le fait que le matériau en bandes consiste, pour l'essentiel, en du polychlorure de vinyle soumis à moussage.

12. Revêtement de sol selon l'une des revendications 1 à 11, caractérisé par le fait que le matériau en bandes (3 à 6, 3a à 6a; 103; 203; 303) possède une dureté Shore de 60 à 65.

13. Revêtement de sol selon l'une des revendications 1 à 12, caractérisé par le fait que le matériau en bandes (3 à 6, 3a à 6a; 103; 203; 303) présente une épaisseur totale inférieure à 12 mm, de préférence comprise entre 8 et 10 mm.

14. Revêtement de sol selon l'une des revendications 1 à 13, caractérisé par le fait que les protubérances (8; 108; 208; 308; 308a) présentent, à la face supérieure, une hauteur de 2 à 3 mm.

15. Revêtement de sol selon l'une des revendications 1 à 14, caractérisé par le fait que les protubérances (8; 108) ont des espacements mutuels de 3 à 4 mm.

16. Revêtement de sol selon l'une des revendications 1 à 15, caractérisé par le fait qu'il est prévu de 7 à 10 protubérances (8; 108) par cm².

17. Revêtement de sol selon l'une des revendications 1 à 16, caractérisé par le fait que les protubérances (108) décroissent de section vers le haut.

18. Revêtement de sol selon l'une des revendications 1 à 17, caractérisé par le fait que des protubérances (308, 308a) de tailles différentes sont disposées en juxtaposition.

19. Revêtement de sol selon l'une des revendications 1 à 18, caractérisé par le fait que des profils (9; 109) d'une hauteur d'environ 1,5 mm sont prévus à la face inférieure.

20. Revêtement de sol selon la revendication 19, caractérisé par le fait que les profils (9) présentent des renfoncements (10) à bords fermés périphériquement, de manière à former des coussins d'air après la pose.

21. Revêtement de sol selon l'une des revendications 1 à 20, caractérisé par le fait que le matériau superficiel (103) est perforé, et les perforations débouchent dans des renfoncements (110) qui subsistent entre les profils (109) et sont reliés les une aux autres.

22. Revêtement de sol selon l'une des revendications 1 à 21, caractérisé par le fait que sa face supérieure est munie, par saupoudrage, d'un granulat de caoutchouc (116) ou de poussière de brique aérés, ou bien de sable siliceux moiré par passage à la flamme.

23. Revêtement de sol selon l'une des revendications 1 à 21, caractérisé par le fait qu'il est prévu une couche de glissement (17) en un matériau renfermant du silicone, déposé à l'état fluide.
